# EUROPÄISCHE PATENTSCHRIFT

(11) **EP 1 440 242 B1**
(45) Veröffentlichungstag und Bekanntmachung des Hinweises auf die Patenterteilung: **14.06.2006**
(21) Anmeldenummer: 02802275.4
(22) Anmeldetag: 31.10.2002
(51) Int. Cl.: F04D 27/02, F24F 7/06, F24F 11/00

(54) **RAUCHSCHUTZ FÜR RÄUME**
SMOKE PROTECTION FOR ROOMS
PROTECTION DE LOCAUX CONTRE LA FUMEE

(30) Priorität: 31.10.2001 DE 10153350
(43) Veröffentlichungstag der Anmeldung: 28.07.2004
(73) Patentinhaber: Alfred Eichelberger GmbH & Co. KG, 12359 Berlin (DE)
(72) Erfinder: RAHN, Bernd, 12555 Berlin (DE)
(74) Vertreter: Effert, Bressel und Kollegen
(86) Internationale Anmeldenummer: PCT/DE2002/004058
(87) Internationale Veröffentlichungsnummer: WO 2003/038283

(56) Entgegenhaltungen:
- EP-A- 0 995 955
- DE-A- 19 841 540
- DE-A- 19 856 193
- DE-B- 2 526 932
- DE-U- 9 409 176
- DE-U- 20 113 242
- GB-A- 672 193
- US-A- 4 915 020
- US-A- 5 788 571

## Beschreibung

Die Erfindung betrifft ein Verfahren und eine Vorrichtung für die Rauchfreihaltung von Flucht- und Rettungswegen unter Berücksichtigung von zulässigen Druckdifferenzen der Luft in angrenzenden Fluren und Treppenräumen mit einer Überdruckanlage.

Die Rauchfreihaltung von notwendigen Treppenräumen ist eine wichtige Voraussetzung, um eine Evakuierung von Menschen und einen Löschangriff der Feuerwehr zu ermöglichen. Treppenräume und Flure sind keine Brandräume. Mögliche Brandräume stellen dagegen die angrenzenden Nutzungseinheiten wie Wohnungen, Büros und ähnliches dar. Eine maschinelle Entrauchung erzeugt immer einen Unterdruck im beaufschlagten Raum. Dies kann bewirken, dass aus den Nutzungseinheiten Brandrauch in das Treppenhaus oder den Flur gesaugt und der Rettungsweg unpassierbar wird. Bei Anwendung natürlicher Entrauchung über Rauch-Wärmeabzüge wächst die Gefahr, dass mit abkühlendem Rauch die Anlage unwirksam wird. Die Behandlung von Flucht- und Rettungswegen sollte deshalb immer in Verbindung mit einem Zuluftventilator erfolgen, um im Rettungsweg einen Überdruck gegenüber der Nutzungseinheit zu erzielen und somit das Eindringen von Rauch in den Fluchtweg zu verhindern.

Im Brandfall darf die Druckdifferenz an angrenzenden Standard-Türen von etwa 2m² Fläche einen Atmosphärenüberdruck von 50 Pa nicht überschreiten, da die maximal zugelassene Tür-Öffnungskraft 100 N beträgt. Sonst besteht das Risiko, dass die Tür im Brandfall von schmächtigen oder behinderten Personen nicht mehr zu öffnen ist.

Grundsätzlich zu unterscheiden sind Rauchschutz-Druckanlagen zur Verhinderung eines Raucheintritts sowie Spülanlagen. Während Druckanlagen die Aufgabe haben, einen Raucheintritt vollständig zu verhindern, soll eine Spülanlage eingedrungene Rauchgase verdünnen und abführen.

Im Folgenden werden im Wesentlichen nur Druckanlagen betrachtet.
Die Anlage muss einen kontrollierten Überdruck in dem Fluchtweg für den Fall geschlossener Türen erzeugen. Der Überdruck kann einen Raucheintritt verhindern solange alle Türen geschlossen sind. Öffnet sich eine Tür, so erfolgt in einem Zeitraum weniger als einer Sekunde der Druckausgleich, da sich der Druckabfall mit Schallgeschwindigkeit fortpflanzt. In diesem Moment gilt es sicherzustellen, dass der offene Türquerschnitt mit einer ausreichenden Geschwindigkeit durchströmt wird. Je nachdem, ob sich ein Flur, eine Schleuse oder die Nutzungseinheit anschließt, liegt diese erforderliche Geschwindigkeit zwischen 0,75 und 2 m/s. Um die Durchströmung der offenen Türen sicherzustellen ist es erforderlich, dass Abströmmöglichkeiten aus den Nutzungseinheiten vorhanden sind.
Für die Überdruckanlage gilt also die Forderung, dass sie in weniger als einer Sekunde von dem Volumenstrom, der nur zur Deckung der Leckage erforderlich ist, umschalten muss auf den Bemessungsvolumenstrom, um ausreichende Geschwindigkeiten in der offenen Tür zu erzielen.

Für die Bemessung gilt:
Gemäß der in Deutschland geltenden Muster-Hochhausrichtlinie ist der Volumenstrom für die Türdurchströmung nach folgender Gleichung anzusetzen:
V= k x b x h 1,5 in m³/s mit
V = Volumenstrom
k: Faktor, der die Temperaturdifferenz berücksichtigt:
k = 1,5 wenn sich ein Flur anschließt;
k = 1,8 wenn sich eine Nutzungseinheit anschließt
b: Türbreite in m
h: Türhöhe in m

Daraus ergibt sich für die Dimensionierung der Druck-Anlage:
Bemessungsvolumenstrom = Volumenstrom für die Tür-Durchströmung + Leckagevolumenstrom über Undichtigkeitsstellen

Für eine gebräuchliche Spülanlage ist gemäß der in Deutschland geltenden Muster-Hochhausrichtlinie ist der Volumenstrom für die Türdurchströmung von 10.000 m³/h anzusetzen, bei großen Treppenhäusern entsprechend mehr.

Aus der DE 198 41 540 A1 ist ein Sicherheitstreppenhaus-bekannt bei dem in jeder Schleuse eine Überströmöffnung, die mit Ventilklappen versehen sind, über der Tür angebracht ist und der mittels Ventilator mit Überdruck bei vorbestimmbarem Volumenstrom belüftet wird.
Mit der Druckschrift EP 0 995 955 A2 wurde eine ähnlich funktionierende Überdruckklappe zwischen einem Treppenraum und einem nachgeschalteten Raum zur Aufrechterhaltung des konstanten Druckes im Treppenhaus vorgeschlagen.
Über die notwendigen extrem kurzen Reaktionszeiten ist nichts berichtet worden, vielmehr scheinen beide Einrichtungen sehr träge zu sein.

Die Druckschriften DE 198 56 193 A1; DE 199 37 530 A1 und DE 199 37 532 A1 berichten über Spülanlagen mit Dachentlüftungen, die eine motorische Stelleinrichtung haben. Derartige Rauchentlüftungen sind stör- und wartungsanfällig; sie benötigen elektronische oder elektrische Baugruppen mit einiger Ausfallwahrscheinlichkeit, haben lange Reaktionszeiten und sind wetterabhängig.

Aus der Druckschrift DE 198 49 863 A1 ist noch eine federbelastete Feuerschutzklappe für einen Lüftungskanal bekannt. Bei Feuer soll ein Schmelzelement schmelzen und dann die Klappe aus einer Ruheposition in eine irreversible Schließposition bringen.

Mit der DE 199 19 701 A1 wurde schließlich eine durch Luftdruck zu öffnende Überdruckklappe offenbart, die ein Rückstellmoment über Gewichte erhält.

Bisherige regelbare Systeme weisen eine relativ unzuverlässige und träge oder vom Wetter abhängige Bauteilanordnung mit zu hoher Ausfallwahrscheinlichkeit auf.

Von daher liegt der Erfindung das Problem zugrunde, ein verbessertes Verfahren und eine verbesserte Vorrichtung vorzuschlagen, womit eine schnelle und vom Wetter unabhängige stetige Reaktion des Systems in weniger als einer Sekunde garantiert werden kann.

Das Problem wird erfindungsgemäß gelöst durch die Merkmale der Ansprüche 1 und 9. Weiterbildungen der Erfindung sind in den abhängigen Ansprüchen beschrieben.

Bei einer gattungsgemäßen Überdruckanlage umfasst die erfindungsgemäße Lösung einen Ventilator mit Nachleitapparat und Stabilisator und im Stillstand verstellbaren Laufschaufeln, integriert in ein Gehäuse innerhalb eines Überdruckapparates; in dem zentrisch angeordneten Gehäuse ist ein antreibbarer Axialventilator zentrisch installiert und um dieses Gehäuse ist ein Bypass mit mindestens einer selbstschließfähige Klappe angeordnet. Der Bypass kann auch in einer anderen erfindungsgemäßen Version in der Nähe des Überdruckapparates angeordnet sein, wenn von dort eine Rückströmmöglichkeit der Luft zur Saugseite des Ventilators besteht.

Als Ventilator kommt ein kennlinienstabilisierter Axialventilator mit Elektroantrieb zur Anwendung. Die Kennlinienstabilisierung verhindert das bei Axialventilatoren übliche Abrissgebiet im linken Teil der Kennlinie. Diese Auswahl erlaubt einen Einsatz im Parallelbetrieb.

Der Bypass hat eine vorzugsweise geradzahlige Menge symmetrischer Einzelklappen mit vorzugsweise senkrecht zueinander stehenden Drehachsen, wobei die Klappen so gestaltet sind, dass sie im geöffneten Zustand eine Bypassströmung um den Axialventilator ermöglichen und der maximale Druckverlust der Bypassströmung im Überdruckapparat bei gleicher Größe wie der geforderte Überdruck im Fluchtweg liegt und die strömungswirksamen Flächen der Klappen in einem bestimmten Verhältnis zur Gehäuse-Querschnittsfläche ausgeführt sind.
Damit ist ein leichtes System mit symmetrischen Strömungen und Bauformen vorgeschlagen, eine Voraussetzung für ein möglichst schnell reagierendes sich selbst regelndes Rauchfreihaltungssystem und geringe Wartungsanfälligkeit.

Das Klappensystem ist so gestaltet, dass das Öffnen bzw. das Schließen der Klappen durch Luftkraftmomente bzw. mittels eines mechanischen Zug-Druck-Federsystems möglich ist, wobei der Momentenverlauf in Abhängigkeit vom zunehmenden Klappenöffnungswinkel abnimmt, und ein stabiler Arbeitspunkt (Schnittpunkt) des Verlaufs der Federmomente mit den abnehmenden Luftkraftmomenten sich oberhalb 50 Grad, vorzugsweise bei etwa 55 - 80 Grad Klappenöffnungswinkel ausbildet.

Bei Verwendung mehrerer Klappen haben diese vorzugsweise senkrecht aufeinander stehende Drehachsen; bei geradzahligen Bypass-Klappen sind die Achsen formschlüssig verbunden; alle Klappen sollten der Einfachheit halber und wegen günstigerer Strömungsverhältnisse eine gleichsinnige Schwenkrichtung haben. Damit lassen sich die Momente einfacher einstellen und berechnen und der Apparat einfach gestalten.
Vorzugsweise sind die Drehachsen der Klappen mittels Kegelräder, am besten Zahnräder, formschlüssig verbunden.

Das Verfahren zur die Rauchfreihaltung, insbesondere von Flucht- und Rettungswegen unter Berücksichtigung von zulässigen Druckdifferenzen der Luft in angrenzenden Fluren und Treppenräumen mit einer Überdruckanlage, sieht daher vor, dass um ein, vorzugsweise zentrales Gehäuse in dem Überdruckapparat, mit einem Axialventilator eine Bypassströmung durch ein selbstschließfähiges System von Klappen erzeugt wird, wobei sichergestellt wird, dass die Klappen unter der Wirkung eines vorbestimmbaren Überdrucks im Fluchtweg öffnen und den Bypass freigeben.
Damit regelt sich die Rauchfreihalteanlage ohne exteme Sensoren oder Messgeräte selbsttätig und stetig.

Das Verfahren sieht auch vor, dass die notwendigen Momente für das Öffnen der Klappen so eingestellt werden, dass die Druckkräfte bzw. Luftkräfte der Strömung im Bypass ausreichen und die Momente für das Schließen der Klappen durch ein mechanisches Zug- oder Druckfedersystem bereitgestellt werden, wobei der Schnittpunkt beider Momentenverläufe so die maximal sich einstellende Öffnungsfläche der Klappen bestimmt, wodurch ein selbsttätig unmittelbar wirkendes Regelsystem infolge Druckänderungen im Fluchtweg entsteht, welches öffnend mit einer Reaktionszeit entsprechend der max. Fluchtweghöhe oder Fluchtweglänge (in der Regel Treppenhaus) unter Berücksichtigung der Schallgeschwindigkeit und schließend mit einer Reaktionszeit proportional zum Massenträgheitsmoment / Rückstellmoment des Federsystems der Klappen arbeitet.

Die Anlage kann somit folgende Betriebszustände selbsttätig ausregeln:
Alle Türen sind geschlossen.
   Zur Erzielung des gewünschten vorbestimmbaren Überdrucks wird nur soviel Luft in den Druckraum (Fluchtweg) gebracht, wie zur Deckung bauseitiger Leckagen erforderlich ist.
   Die Bypass-Klappen sind in diesem Betriebszustand offen.
Eine Tür ist geöffnet.
   Sofern aus den nachgeschalteten Räumen eine Abströmung erfolgen kann, führt der Druckabfall zu einem sofortigen Schließen der Klappen und der offene Türquerschnitt wird nun in Richtung Brandraum durchströmt.
Einsatz in Spülanlagen.
   Im oberen Teil des Treppenhauses wird eine Abströmfläche bereitgestellt. Die gesicherte Abströmung kann allerdings im Betriebsfall durch die Gebäudeumströmung oder durch direkten Windeinfluss stark beeinträchtigt werden, mit der Folge eines zu hohen Druckaufbaus und damit nicht mehr zu öffnender Türen.
   Die Bypassklappen innerhalb des Gerätes stellen sicher, dass dieser Zustand nicht eintreten kann.

Die Vorteile des Systems sind offensichtlich. Alle Reaktionen der Anlage erfolgen selbsttätig. Zusätzliche Messwertgeber, Druckregler, Stellantriebe, Klemm- und Übergabestellen für die Überdruckanlage wie im Stand der Technik erforderlich, können entfallen. Dies bedeutet eine Minimierung möglicher Ausfallkomponenten und Verringerung der Ausfallwahrscheinlichkeiten.

Anhand einer Zeichnung sollen die Probleme und Lösungen sowie Vorteile der Erfindung näher dargestellt werden..
Es zeigen
- Fig. 1: die Vorderansicht eines Überdruckapparates gemäß der Erfindung;
- Fig. 2: einen simplifizierten Längsschnitt durch einen Apparat gemäß Fig. 1 mit Darstellung der Wirkung eines Ventilators bei geschlossenem Bypass;
- Fig. 3: einen simplifizierten Längsschnitt durch einen Apparat gemäß Fig. 1 mit Darstellung der Wirkung eines Ventilators bei geöffnetem Bypass;
- Fig. 4: eine Momentendarstellung der Luftkräfte und Federkräfte über verschiedenen Öffnungswinkeln der Klappen des Bypass;
- Fig. 5: eine typische Fluchtweg / Treppenhausanordnung mit nachgeschalteten Brandräumen und einer Überdruck-Rauchfreihaltungsanlage;
- Fig. 6: perspektivische Draufsicht auf eine reale Ausführung eines Überdruckapparates.

Gleiche Bezugszeichen in der folgenden Beschreibung beziehen sich auf identische oder funktionsgleiche Teile.

Übersicht zu den Fig. 1 -3 und 5.
Innerhalb des Kastengerätes / Überdruckapparates 1 sind sowohl der Zuluftventilator 2 in einem zentrischen Gehäuse als auch die über einen Federmechanismus 6 selbsttätig wirkenden Druckentlastungs-Klappen 3, 3.1 angeordnet. Diese Klappen öffnen selbsttätig, wenn der Überdruck den angestrebten Wert überschreitet und schaffen einen Bypass 4 zur Saugseite des Ventilators 2.
Fig. 1 zeigt dabei 4 symmetrisch um das Gehäuse mit dem Ventilator angeordnete Klappen 3.1, die gemeinsam das Bypasssystem 3 bilden. Jede Klappe 3.1 weist eine Dreh- oder Schwenkachse 3.2 auf, um die sie gleichsinnig durch den Bypassstrom 4 bzw. die herrschenden Luftkräfte und Luftmomente im Kurzschlussbetrieb gegen die Rückstellmomente des Federsystems 6 geöffnet wird (Fig. 3) oder durch Federkräfte bzw, -momente mittels des Federsystems 6 rückgestellt wird (Fig.2).

Die Öffnungskraft der Bypassklappen 3.1 wird durch einen Überdruck im Treppenraum/Fluchtweg 5 (Fig. 5) aufgebracht. Dem steht über ein Federsystem 6 mit einer Schließkraft / Rückstellkraft bzw. -Moment gegenüber. Über die Variation der Federkraft durch Verändern von z.B. der Vorspannlänge oder dem Fachmann geläufigen anderen Parametem lässt sich die Druckdifferenz einstellen, bei der die Öffnung der Klappen erfolgt. Bei geöffneten Klappen zirkuliert ein Teil der Luftmenge 4 innerhalb des Apparates bei dieser Ausführungsform der Erfindung.

Wenn durch sich öffnende Türen 7 der Überduck abfällt, bewirkt das Federsystem 6 eine sofortige Schließbewegung der Klappen 3. Gefördert wird mit dem Ventilator 2 nun der Bemessungsvolumenstrom V zur Aufrechterhaltung des vorbestimmbaren Überdruckes.

Durch den Überdruckapparat 1 wird im Treppenraum 5 ein kontrollierter Überdruck von z.B. 50 Pa aufgebaut. Die Druck-Konstanthaltung erfolgt durch selbsttätig wirkende Druckentlastungsklappen 3.1 innerhalb des Überdruckapparates, die beim Überschreiten der zulässigen Druckdifferenz Bypass-Flächen 3 zur Saugseite des Gerätes bereitstellen.

Die Ansteuerung der Anlage erfolgt z.B. über Rauchmelder 11, die vor jeder Zugangstür im Flur oder der Schleuse 9 der nachgeschalteten Räume / Büros 10 außerhalb des geschützten Bereichs angeordnet werden. Türen zum Treppenraum 5 und zur Schleuse 9 müssen selbstschließend und mindestens feuerhemmend sein.

Bei Rauchdetektierung der Rauchmelder 11 wird die Rauchschutz-Druckanlage, der Überdruckapparat 1 in Betrieb gesetzt. Gleichzeitig können Signalhupen und Freilauf-Türschließer an den Türen 7 aktiviert werden. Jede Etage E stellt eine Melder-Linie dar. In dem vom Brand betroffenen Geschoss werden automatisch über einen Stellantrieb Fenster 13 geöffnet. Die Abströmung kann auch über einen üblichen L90-Schacht, an dem geschossweise Entrauchungsklappen angeschlossen sind, erfolgen.

Nur wenn eine Abströmmöglichkeit aus dem Brandraum 10 bzw. aus zwischengeschalteten Einheiten gegeben ist, kann gewährleistet werden, dass bei geöffneten Treppenraum-Türen 7 eine Durchströmung in Richtung Brandraum erfolgen kann.
Die Ausstattung umfasst des Weiteren typischerweise:
Schaltschrank 15, optische Rauchschalter 11, Alarmhupen-Blitzleuchten-Kombination 12, Freilauf-Türschließer, Wetterschutzgitter-Jalousieklappen-Kombination 14 für Luftzufuhr zum Ventilator 2, Stellantrieb (für Fenster oder Entrauchungsklappe 13).

Fig. 4 zeigt den Momentenverlauf in verschiedenen Funktionssituationen der Druckanlage.
Dargestellt sind sechs verschiedene Verläufe von Momenten M in Ncm und eine Arbeitslinie des erfindungsgemäßen Systems neben verschiedenen Luftkraftmomenten bei geschlossenem Bypass, jeweils über dem Öffnungswinkel α in Gradstufen vom 0 - 90 Grad.

Legende zu Fig. 4:
___ Öffnungsmoment "Tür zu", frei ansaugend (220 Pa Druck)
-------■ Öffnungsmoment frei ausblasend saugseitig (70 - 80 Pa)
-------Δ Öffnungsmoment frei ausblasend saugseitig (200 Pa)
-------× Öffnungsmoment frei ansaugend druckseitig, Bypass offen
-------* Öffnungsmoment mit Saugleitung, druckseitig geschlossen
-------• Öffnungsmoment mit Saugleitung; Bypass offen
-------□ Arbeitslinie
1■ Luftkraftmoment (50 Pa)
2■ Luftkraftmoment (100 Pa)
3■ Luftkraftmoment (150 Pa)
4■ Luftkraftmoment (200 Pa)

Es ergeben sich durch die fachmännische Auslegung des Apparates mit Bypass jeweils klare Schnittpunkte der Arbeitslinie mit allen Momentenverläufen / Öffnungsmomenten.

Fig. 6 zeigt eine konkrete Ausführungsform des Überdruckapparates 1 mit Ventilator 2 im zentrischen Gehäuse wie er für Rauchfreihaltung der Fluchtwege 5 nutzbar ist.
Der Bypass 3 setzt sich aus vier Klappen 3.1 um das Gehäuse zusammen. Die Klappen 3.1 schwenken um die Achsen 3.2, deren Gleichlauf durch Kegelzahnräder 3.3 sichergestellt wird. Damit die Feder 6, eingestellt in ihrer Wirkung / Rückstellfähigkeit für die Klappen 3.1 durch Wahl einer geeigneten Länge und Zugkraft über z.B. variabel verwendbare Drahtstärken einer Schraubenfeder, bei jedem Öffnungswinkel der Klappen in Funktion sind, werden sie über Führungskulissen 3.4 mit den Klappen 3.1 verbunden.

## Patentansprüche

1. Vorrichtungssystem für die Rauchfreihaltung von Flucht- und Rettungswegen unter Berücksichtigung von zulässigen Druckdifferenzen der Luft in angrenzenden Fluren und Treppenräumen mit einer Überdruckanlage, umfassend einen Ventilator mit Nachleitapparat und Stabilisator und im Stillstand verstellbaren Laufschaufeln, integriert in ein Gehäuse, **dadurch gekennzeichnet, dass** innerhalb eines Überdruckapparates (1) in dem zentrisch angeordneten Gehäuse ein antreibbarer Axialventilator (2) zeritrisch installiert und um dieses Gehäuse oder in der Nähe des Überdruckapparates mit einer Rückströmmöglichkeit für die Luft zur Saugseite des Ventilators ein Bypass mit mindestens einer selbstschließfähigen Klappe (3) angeordnet ist.

2. Vorrichtungssystem nach Anspruch 1, **dadurch gekennzeichnet, dass** der Bypass eine geradzahlige Menge symmetrischer Einzelklappen (3.1) mit Drehachsen (3.2) umfasst, wobei die Klappen so gestaltet sind, dass sie im geöffneten Zustand eine Bypassströmung (4) um den Axialventilator (2) ermöglichen und der maximale Druckverlust der Bypassströmung im Überdruckapparat bei gleicher Größe wie der geforderte Überdruck im Fluchtweg (5) liegt und die strömungswirksamen Flächen der Klappen (3) in einem bestimmten Verhältnis zur strömungswirksamen Querschnittsfläche des Gehäuses ausgeführt sind.

3. Vorrichtungssystem nach Anspruch 1 oder 2, **dadurch gekennzeichnet, dass** das Verhältnis der strömungswirksamen Querschnittsfläche des Gehäuses zur strömungswirksamen Bypassfläche ≥1,4, vorzugsweise 1,6 bis 2,1, und das Verhältnis Gehäuselänge zu Gehäusehöhe ≥1,1, vorzugsweise 1,15 bis 1,3 beträgt.

4. Vorrichtungssystem nach einem der vorhergehenden Ansprüche, **dadurch gekennzeichnet, dass** das Klappensystem so gestaltet ist, dass das Öffnen bzw. das Schließen der Klappen durch Luftkraftmomente bzw. mittels eines mechanischen Zug-Druck-Federsystems möglich ist, wobei der Momentenverlauf in Abhängigkeit vom zunehmenden Klappenöffnungswinkel abnimmt, und ein stabiler Arbeitspunkt (Schnittpunkt) des Verlaufs der Federmomente mit den abnehmenden Luftkraftmomenten sich oberhalb 50 Grad, vorzugsweise bei etwa 55 - 80 Grad, Klappenöffnungswinkel (α) ausbildet.

5. Vorrichtungssystem nach einem der vorhergehenden Ansprüche, **dadurch gekennzeichnet, dass** senkrecht aufeinander stehende Drehachsen der geradzahligen Bypass-Klappen formschlüssig verbunden sind.

6. Vorrichtungssystem nach Anspruch 5, **dadurch gekennzeichnet, dass** die Drehachsen der Klappen mittels Kegelräder formschlüssig verbindbar sind.

7. Vorrichtungssystem nach einem der vorhergehenden Ansprüche, **dadurch gekennzeichnet, dass** alle Klappen für eine gleichsinnige Schwenkrichtung ausgelegt sind.

8. Vorrichtungssystem nach einem der vorhergehenden Ansprüche, **dadurch gekennzeichnet, dass** bei horizontaler Anordnung der Überdruckanlage die Bypassklappen gewichtskompensiert gestaltet sind.

9. Verfahren zur die Rauchfreihaltung von Flucht- und Rettungswegen unter Berücksichtigung von zulässigen Druckdifferenzen der Luft in angrenzenden Fluren und Treppenräumen mit einem Überdruckapparat mit Axialventilator in einem Gehäuse, **dadurch gekennzeichnet, dass** um das Gehäuse mit dem Axialventilator (2) oder in der Nähe des Überdruckapparates mit einer Rückströmmöglichkeit der Luft zur Saugseite des Ventilators eine Bypassströmung (4) mittels eines selbstschließfähigen Systems von Klappen (3) erzeugt wird, wobei sichergestellt wird, dass die Klappen (3) unter der Wirkung eines vorbestimmbaren Überdrucks im Fluchtweg (5) öffnen und den Bypass (4) freigeben.

10. Verfahren nach Anspruch 9, **dadurch gekennzeichnet, dass** die Momente für das Öffnen der Klappen so eingestellt werden, dass die Druckkräfte bzw. Luftkräfte der Strömung im Bypass (4) ausreichen und die Momente für das Schließen der Klappen durch ein mechanisches Zug- oder Druckfedersystem (6) bereitgestellt werden, wobei der Schnittpunkt beider Momentenverläufe so die maximal sich einstellende Öffnungsfläche der Klappen bestimmt, wodurch ein selbstätig unmittelbar wirkendes Regelsystem infolge Druckänderungen im Fluchtweg entsteht, welches öffnend mit einer Reaktionszeit entsprechend der max. Fluchtweghöhe oder Fluchtweglänge unter Berücksichtigung der Schallgeschwindigkeit und schließend mit einer Reaktionszeit proportional zum Massenträgheitsmoment / Rückstellmoment des Federsystems der Klappen arbeitet.

## Claims

1. Device system for keeping escape and rescue routes free of smoke, taking into account permissible pressure differences in the air in adjoining corridors and stairwells, having an excess pressure unit, which comprises a fan with a control apparatus and stabiliser and rotating blades which are adjustable when stationary, integrated into a housing, **characterised in that**, within an excess pressure apparatus (1), an actuatable axial fan (2) is installed centrally in the centrally disposed housing and a bypass with at least one flap (3) which is capable of closing automatically is disposed around this housing or in the vicinity of the excess pressure apparatus with a return flow option for the air to the suction side of the fan.

2. Device system according to claim 1, **characterised in that** the bypass comprises an even-numbered quantity of symmetrical individual flaps (3.1) with axes of rotation (3.2), the flaps being configured such that they make possible a bypass flow (4) around the axial fan (2) in the opened state and the maximum pressure loss of the bypass flow in the excess pressure apparatus has the same value as the required excess pressure in the escape route (5) and the flow-effective surfaces of the flaps (3) are configured in a specific ratio to the flow-effective cross-sectional surface of the housing.

3. Device system according to claim 1 or 2, **characterised in that** the ratio of the flow-effective cross-sectional surface of the housing to the flow-effective bypass surface is ≥ 1.4, preferably 1.6 to 2.1, and the ratio of housing length to housing height is ≥ 1.1, preferably 1.15 to 1.3.

4. Device system according to one of the preceding claims, **characterised in that** the flap system is configured such that opening or closing of the flaps is made possible by air-force moments or by means of a mechanical tension-compression spring system, the moment curve reducing as a function of the increasing flap opening angle, and a stable operating point (intersection) of the curve of the spring moments being formed with decreasing air-force moments above 50 degrees, preferably at approx. 55 - 80 degrees, flap opening angle (*α*).

5. Device system according to one of the preceding claims, **characterised in that** axes of rotation of the even-numbered bypass flaps, which are at right angles to each other, are connected in a form-fitting manner.

6. Device system according to claim 5, **characterised in that** the axes of rotation of the flaps can be connected in a form-fitting manner by means of bevel wheels.

7. Device system according to one of the preceding claims, **characterised in that** all the flaps are designed for a same-direction pivot direction.

8. Device system according to one of the preceding claims, **characterised in that**, in the case of a horizontal arrangement of the excess pressure unit, the bypass flaps have a weight-compensated configuration.

9. Method for keeping escape and rescue routes free of smoke, taking into account permissible pressure differences in the air in adjoining corridors and stairwells, having an excess pressure apparatus with an axial fan in a housing, **characterised in that**, around the housing with the axial fan (2) or in the vicinity of the excess pressure apparatus with a return flow option for the air to the suction side of the fan, a bypass flow (4) is produced by means of a system of flaps (3) which is capable of closing automatically, it being ensured that the flaps (3) open under the effect of a predeterminable excess pressure in the escape route (5) and release the bypass (4).

10. Method according to claim 9, **characterised in that** the moments for opening the flaps are adjusted such that the pressure forces or air-forces of the flow in the bypass (4) are adequate and the moments for closing the flaps are provided by a mechanical tension or compression spring system (6), the intersection of both moment curves thus determining the maximum arising opening surface of the flaps, as a result of which an automatically directly acting control system is produced as a result of pressure changes in the escape route, which operates, when opening, with a reaction time corresponding to the maximum escape route height or escape route length, taking into account the speed of sound, and, when closing, with a reaction time proportional to the mass moment of inertia/return moment of the spring system of the flaps.

## Revendications

1. Système pour la protection d'issues de secours contre la fumée avec prise en compte de différences de pression de l'air admises dans des issues et escaliers limitrophes avec une installation de surpression, comprenant un ventilateur avec diffuseur et stabilisateur et des aubes mobiles réglables à l'état immobile, intégré dans un corps, **caractérisé en ce qu'**à l'intérieur d'un appareil de surpression (1), dans le corps disposé au centre, est installé de manière centrale un ventilateur axial (2) pouvant être entraîné et autour de ce corps ou à proximité de l'appareil de suppression est disposé, avec une possibilité de retour pour l'air vers le côté d'aspiration du ventilateur, un bypass avec au moins un volet (3) qui peut se refermer tout seul.

2. Système selon la revendication 1, **caractérisé en ce que** le bypass comprend une quantité paire de volets individuels (3.1) symétriques avec des axes de rotation (3.2), sachant que les volets sont conçus de manière à ce qu'ils permettent, à l'état ouvert, un courant bypass (4) autour du ventilateur axial (2) et que la perte de pression maximale du courant bypass dans l'appareil de surpression est égale à la surpression exigée dans l'issue de secours (5) et que les surfaces des volets (3) entraînant le courant sont réalisées dans un certain rapport par rapport à la surface de section transversale du corps, entraînant le courant.

3. Système selon la revendication 1 ou 2, **caractérisé en ce que** le rapport de la surface de section transversale du corps entraînant le courant par rapport à la surface du bypass entraînant le courant s'élève à ≥ 1,4, de préférence de 1,6 à 2,1, et que le rapport longueur de corps / hauteur de corps s'élève à ≥ 1,1, de préférence de 1,15 à 1,3.

4. Système selon l'une quelconque des revendications précédentes, **caractérisé en ce que** le système de volets est conçu de manière à ce que l'ouverture ou la fermeture des volets soit possible par des moments aérodynamiques ou au moyen d'un système mécanique pression-traction à ressort, sachant que le parcours du moment décroît en fonction de l'angle d'ouverture croissant du volet, et qu'un point de fonctionnement stable (point d'intersection) du parcours des moments à ressort avec les moments aérodynamiques décroissants se constitue au-dessus d'un angle d'ouverture de volet (α) de 50 degrés, de préférence de 55 à 80 degrés environ.

5. Système selon l'une quelconque des revendications précédentes, **caractérisé en ce que** des axes de rotation se tenant perpendiculairement les uns par rapport aux autres des volets bypass pairs sont reliés par concordance des formes.

6. Système selon la revendication 5, **caractérisé en ce que** les axes de rotation des volets peuvent être reliés par concordance des formes au moyen de roues coniques.

7. Système selon l'une quelconque des revendications précédentes, **caractérisé en ce que** tous les volets sont conçus pour une direction de pivotement identique.

8. Système selon l'une quelconque des revendications précédentes, **caractérisé en ce que** sur une disposition horizontale de l'installation de surpression, les volets bypass sont conçus avec compensation de poids.

9. Procédé pour la protection contre la fumée d'issues de secours avec prise en compte de différences de pression d'air admises dans des issues et escaliers limitrophes avec un appareil de surpression avec ventilateur axial dans un corps, **caractérisé en ce qu'**un courant bypass (4) est produit autour du corps avec le ventilateur axial (2) ou à proximité de l'appareil de surpression avec une possibilité de retour de l'air vers le côté aspirant du ventilateur, au moyen d'un système auto-refermable de volets (3), sachant que l'on garantit que les volets (3) s'ouvrent par l'action d'une surpression prédéterminable dans l'issue de secours (5) et libèrent le bypass (4).

10. Procédé selon la revendication 9, **caractérisé en ce que** les moments d'ouverture des volets sont réglés de manière à ce que les forces de pression ou les forces aérodynamiques du courant dans le bypass (4) suffisent et que les moments de fermeture des volets sont mis à disposition par un système mécanique de pression ou de traction à ressort (6), sachant que le point d'intersection des deux parcours de moment détermine la surface d'ouverture des volets se réglant au maximum, ce qui crée un système de régulation direct autonome à la suite de changements de pression dans l'issue de secours, lequel système fonctionne en s'ouvrant avec un temps de réaction correspondant à la hauteur ou à la longueur maximale de l'issue de secours en tenant compte de la vitesse du son et, en se fermant avec un temps de réaction proportionnel au moment d'inertie / moment de rappel du système à ressort des volets.
